# EUROPÄISCHE PATENTSCHRIFT

(11) **EP 0 221 008 B1**
(45) Veröffentlichungstag und Bekanntmachung des Hinweises auf die Patenterteilung: **04.01.1989**
(21) Anmeldenummer: 86810013.2
(22) Anmeldetag: 15.01.1986
(51) Int. Cl.: A63H 27/10

(54) **Vorrichtung zum Befestigen eines Luftballons**
Device for attaching an air balloon
Dispositif de fixation d'un ballon

(30) Priorität: 14.10.1985 CH 4413/85
(43) Veröffentlichungstag der Anmeldung: 06.05.1987
(73) Patentinhaber: Ballon-Müller AG, 5027 Herznach (CH)
(72) Erfinder: Müller, Herbert, D-5027 Herznach (CH)
(74) Vertreter: Eder, Carl E.

(56) Entgegenhaltungen:
- EP-A- 0 105 179
- US-A- 2 882 645
- US-A- 3 267 604
- US-A- 4 428 149

## Beschreibung

Zum Befestigen eines Luftballons aus Gummi oder aus einer kunststoffarmierten Metallfolie, also von sogenannten metallisierten Kunststoff-Siiberballons sind schon verschiedene Vorrichtungen bekannt. Es gibt solche mit einem trichterartigen Kunststoffkörper und einem in dessen zylindrischen Teil einschiebbaren oder eingeschobenen und dort festsitzenden Stab, wobei der konische Teil des trichterartigen Körpers mindestens ein Loch und zwei weitere Offnungen aufweist, damit der Einfüii-Stutzen des gefüllten Luftballons vom Trichterinnern durch das Loch nach aussen gezogen und dann durch die zwei Öffnungen nochmals durch den Trichter hindurch geführt werden und aussen am Trichter durch Verschlaufen festgehalten werden kann. Diese Art der Befestigung ist nicht nur sehr arbeitsintensiv, sondern benötigt zu ihrer Durchführung auch eine gewisse Fingerfertigkeit, die auch bei geübten Verkäufern und Verkäuferinnen doch stark von der Lufttemperatur abhängig ist. Insbesondere ist es sehr schwierig oder fast unmöglich, eine derartige Arbeit mit Handschuhen durchzuführen. Insbesondere schwierig ist dieses Verschlaufen der Anschlussstutzen, wenn es sich um Metallfolienballone handelt.

Die Erfindung betrifft nun eine Luftballon-Befestigungsvorrichtung der eingangs genannten Art, die jedoch die vorstehend beschriebenen Nachteile bei der Handhabung nicht aufweist. Sie ist dadurch gekennzeichnet, dass der trichterartige Körper einen sich von der Mündung des zylindrischen Teils bis zum Trichterrand erstreckenden Spalt aufweist, der sich zweckmässigerweise entlang einer Mantellinie erstreckt und sich gegen den Trichterrand hin erweitert, wobei der Trichter je nach der Form und Art des zu befestigenden Ballons einen runden oder ovalen Querschnitt haben kann. Von Vorteil ist es, wenn der zylindrische Teil des trichterartigen Körpers einen bei seiner Mündung beginnenden, dem Spalt gegenüber angeordneten, sich nur über einen Teil der Länge dieses zylindrischen Teils erstreckenden Einschnitt aufweist.

Nachfolgend werden anhand der beiliegenden Zeichnung Ausführungsbeispiele der Erfindung beschrieben. In der Zeichnung zeigt

die Figur 1 eine Seitenansicht des trichterartigen Körpers und eine Teilansicht des zugehörigen Stabes,

die Figur 2 eine Seitenansicht des Körpers nach der Figur 1, jedoch von der gegenüberliegenden Seite aus, und

die Figur 3 eine Draufsicht auf denselben Körper.

Die in der Zeichnung dargestellte Befestigungsvorrichtung besteht aus einem als Ganzes mit 1 bezeichneten trichterartigen Körper und einem Stab 2. Der trichterartige Körper besteht aus einem nicht allzuharten Kunststoff, so dass er zwar nicht weich, aber doch elastisch ist. Der trichterartige Körper weist oben einen konischen Teil 11 und daran anschliessend unten einen zylindrischen Teil 12 auf. Während der zylindrische Teil 12 vorzugsweise einen kreisrunden Querschnitt aufweist, kann der konische Teil 11 einen kreisrunden oder ovalen Querschnitt aufweisen, wobei Vorrichtungen mit kreisrundem Querschnitt sich für kugelige Gummiballone besser eignen, Vorrichtungen mit ovalem Querschnitt jedoch für die sogenannten Silberballone zweckmässiger sind. Der ganze Körper ist mit einem sich von der Mündung 12a des zylindrischen Teils bis zum Trichterrand 11 a des konischen Teils erstreckenden Spalt 13 versehen, der sich im gezeichneten Ausführungsbeispiel entlang einer Mantellinie erstreckt. Es wäre aber ohne weiteres möglich, dass der Spalt auch eine andere Form hat. Wesentlich ist nur, dass er zum nachfolgend noch beschriebenen Zweck sich über die ganze Länge des trichterartigen Körpers erstreckt. Vorzugsweise weist der Spalt 13 an seinem in den Trichterrand 11 a mündenden Ende eine Erweiterung 13a auf. Der zylindrische Teil 12 des trichterartigen Körpers ist mit einem bei seiner Mündung 12a beginnenden, sich nur über einen Teil seiner Länge ersteckenden Einschnitt 12b versehen, der dem Spalt gegenüber angeordnet ist. Der Innendurchmesser und die Wandstärke des zylindrischen Teils 12 sowie der Aussendurchmesser des Stabes 2, der vorzugsweise aus einem Kunststoffrohr besteht, sind so dimensioniert, dass der Stab 2 in den zylindrischen Teil 12 einsteckbar ist und dass er dort durch die Elastizität des ihn umgebenden Teils des zylindrischen Teils 12 festgeklemmt wird.

Zum Befestigen eines luftgefüllten Ballons wird nun der trichterartige Körper 1 auf den wie üblich nach dem Füllen des Ballons etwas zusammengedrehten Einfüllstutzen des Ballons aufgeschoben. Dieses Aufschieben geschieht nun nicht dadurch, dass der Stutzen in der Längsrichtung durch den trichterartigen Körper hindurchgesteckt wird, sondern dadurch, dass der Einfüllstutzen durch den Spalt 13, also von der Seite her in den trichterartigen Körper 1 eingeschoben wird. Dieses seitliche Aufschieben des Körpers 1 auf den Einfüllstutzen erfordert keinerlei Handfertigkeit und lässt sich auch mit einer behandschuhten Hand ohne weiteres durchführen. Der trichterartige Körper wird dann auf dem Einfüllstutzen von dessen Mündung weg geschoben, bis er am gefüllten Ballonkörper ansteht, so dass dieser einen richtigen Halt erhält. Dann wird das freie, aus der Mündung 12a herausragende Ende des Einfüllstutzens seitlich in den Einschnitt 12b hineingezogen, sodass die eigentliche Mündung 12a frei ist und der Stab 2 eingesteckt werden kann. Durch dieses Einschieben wird nun der Einfüllstutzen des Ballons zwischen dem Stab 2 und der Innenwand des zylindrischen Teils 12 festgeklemmt, so dass er dort derart sicher gehalten wird, dass die Luft nicht aus dem Ballon entweichen kann.

## Patentansprüche

1. Zum Befestigen eines Luftballons dienende Vorrichtung mit einem trichterartigen Körper (1) aus Kunststoff und einem in den zylindrischen Teil (12) dieses Körpers einsteckbaren Stab (2), dadurch gekennzeichnet, dass der trichterartige Körper (1) einen sich von der Mündung (12a) des zylindrischen Teils (12) bis zum Trichterrand (11 a) erstreckenden Spalt (13) aufweist.

2. Vorrichtung nach Anspruch 1, dadurch gekennzeichnet, dass der zylindrische Teil (12) mit einem bei seiner Mündung (12a) beginnenden, sich nur über einen Teil der Länge dieses zylindrischen Teiles (12) erstreckenden Einschnitt (12b) versehen ist, der dem Spalt (13) gegenüber angeordnet ist.

3. Vorrichtung nach Anspruch 1 oder 2, dadurch gekennzeichnet, dass sich der Spalt (13) entlang einer Mantellinie erstreckt.

4. Vorrichtung nach einem der Ansprüche 1 bis 3, dadurch gekennzeichnet, dass der konische Teil (11) des trichterartigen Körpers (1) einen kreisrunden Querschnitt aufweist.

5. Vorrichtung nach einem der Ansprüche 1 bis 3, dadurch gekennzeichnet, dass der konische Teil (11) des trichterartigen Körpers (1) einen ovalen Querschnitt aufweist.

6. Vorrichtung nach einem der Ansprüche 1 bis 5, dadurch gekennzeichnet, dass sich der Spalt (13) gegen den Trichterrand (11 a) hin erweitert.

7. Vorrichtung nach einem der Ansprüche 1 bis 6, dadurch gekennzeichnet, dass der Stab (2) durch ein Kunststoffrohr gebildet wird.

8. Vorrichtung nach einem der Ansprüche 1 bis 7, dadurch gekennzeichnet, dass der zylindrische Teil (12) des trichterartigen Körpers (1) und der Stab (2) so dimensioniert sind, dass sich der Stab (2) im zylindrischen Teil des Körpers durch dessen Elastizität festklemmen lässt.

## Claims

1. Device for attaching an air balloon, including a funnel-like body (1) made of a plastic material and a rod (2) insertable into the cylindrical part (12) of said body, characterized in that the funnel-like body (1) comprises a gap (13) extending from the mouth (12a) of the cylindrical part (12) to the funnel edge (11 a).

2. Device as claimed in claim 1, characterized in that the cylindrical part (12) comprises a slot (12b) starting off at said mouth (12a) and extending over only one portion of the length of said cylindrical part (12), the slot (12b) being positioned opposite with respect to the gap (13).

3. Device as claimed in claim 1 or 2, characterized in that the gap (13) is arranged to run along a generatrix.

4. Device as claimed in one of the claims 1 to 3, characterized in that the conical part (11) of the funnel-like body (1) is circular in cross-section.

5. Device as claimed in one of the claims 1 to 3, characterized in that the conical part (11) of the funnel-like body (1) is oval in cross-section.

6. Device as claimed in one of the claims 1 to 5, characterized in that the gap (13) is arranged to widen toward the funnel edge (11 a).

7. Device as claimed in one of the claims 1 to 6, characterized in that the rod (2) is implemented in the form of a plastic tube.

8. Device as claimed in one of the claims 1 to 7, characterized in that the cylindrical part (12) of the funnel-like body (1) and the rod (2) are dimensioned to enable the rod (2) to be clamped inside the cylindrical part of the body by virtue of the elastic properties of said cylindrical part.

## Revendications

1. Dispositif servant à attacher un ballon gonflé à l'air, comportant un corps en forme d'entonnoir (1) en matière plastique et une tige (2) pouvant être enfoncée dans la partie cylindrique (12) de ce corps, caractérisé en ce que le corps en entonnoir (1) comporte une fente (13) s'étendant du débouché (12a) de la partie cylindrique (12) au bord (11 a) de l'entonnoir.

2. Dispositif suivant la revendication 1, caractérisé en ce que la partie cylindrique (12) est pourvue d'une découpe (12b) commençant sur son débouché (12a), ne s'étendant que sur une partie de la longueur de cette partie cylindrique (12) et disposée à l'opposé de la fente (13).

3. Dispositif suivant l'une des revendications 1 et 2, caractérisé en ce que la fente (13) est orientée suivant une génératrice.

4. Dispositif suivant l'une des revendications 1 à 3, caractérisé en ce que la partie conique (11) du corps en entonnoir (1) possède une section transversale circulaire.

5. Dispositif suivant l'une des revendications 1 à 3, caractérisé en ce que la partie conique (11) du corps en entonnoir (1) possède une section transversale ovale.

6. Dispositif suivant l'une des revendications 1 à 5, caractérisé en ce que la fente (13) s'évase vers le bord (11 a) de l'entonnoir.

7. Dispositif suivant l'une des revendications 1 à 6, caractérisé en ce que la tige (2) est formée d'un tube en matière plastique.

8. Dispositif suivant l'une des revendications 1 à 7, caractérisé en ce que la partie cylindrique (12) du corps en entonnoir (1) et la tige (2) ont des dimensions telles que la tige (2) se coince dans la partie cylindrique du corps sous l'effet de l'élasticité de celui-ci.
